# FASCICULE DE BREVET EUROPEEN

(11) **EP 1 437 633 B1**
(45) Date de publication et mention de la délivrance du brevet: **26.07.2006**
(21) Numéro de dépôt: 03000257.0
(22) Date de dépôt: 08.01.2003
(51) Int. Cl.: G04B 13/00, G04B 13/02, G04F 7/06, G04F 7/08, F16H 1/00, F16H 55/08

(54) **Rouage de chronographe**
Räderwerk eines Chronographes
Chronograph gear train

(43) Date de publication de la demande: 14.07.2004
(73) Titulaire: PATEK PHILIPPE S.A., 1228 Plan-Les-Ouates (CH)
(72) Inventeur: Rochat, Pierre-Maurice, 1341 L'Orient (CH); Belot, Michel, 2013 Colombier (CH)
(74) Mandataire: Micheli & Cie SA

(56) Documents cités:
- FR-A- 671 111
- FR-A- 1 488 410
- US-A- 143 619

## Description

La présente invention concerne un rouage de chronographe.

Dans les chronographes traditionnels, tels que celui décrit dans le document US 143 619, le mouvement de la roue des secondes est transmis à l'aiguille trotteuse de chronographe au moyen de trois roues à fines dentures :
- une roue menante, généralement dénommée « roue sur champ », solidaire de la roue des secondes,
- une roue intermédiaire engrenant continuellement avec la roue menante, et
- une troisième roue appelée généralement « roue de chronographe » ou « roue de centre », portant l'aiguille de chronographe.

La roue intermédiaire peut prendre une position embrayée dans laquelle elle engrène avec la roue de chronographe pour transmettre à cette dernière le mouvement de la roue menante, et une position débrayée dans laquelle son engrènement avec la roue de chronographe est rompu, celle-ci étant alors immobilisée par un frein. L'embrayage/débrayage s'effectue au moyen d'une bascule reliée à la roue intermédiaire et commandée par le bouton-poussoir du chronographe. Afin de réduire les jeux d'engrènement entre les différentes roues, la roue de chronographe est en permanence légèrement freinée par un ressort de friction.

Les figures 1 et 2 montrent, respectivement dans un état embrayé et un état débrayé, un rouage de chronographe constitué par les trois roues précitées. Sur ces figures, la roue menante est désignée par le repère R1, la roue intermédiaire par le repère R2 et la roue de chronographe par le repère R3. L'on peut voir que les dents de la roue intermédiaire et de la roue de chronographe ont une forme triangulaire. L'angle au sommet de ces dents est suffisamment grand pour minimiser les jeux d'engrènement et suffisamment petit pour éviter de trop forts frottements. Les dents de la roue menante sont généralement de forme triangulaire ou, comme représenté, de forme épicycloïdale.

Un problème majeur que l'on rencontre avec ce genre de rouage consiste en ce que, lors de l'embrayage, c'est-à-dire lorsque la roue intermédiaire vient engrener avec la roue de chronographe, la pénétration de la denture de la roue intermédiaire dans celle de la roue de chronographe peut provoquer un saut intempestif de la roue de chronographe et donc de l'aiguille de chronographe, soit dans le sens de l'avance soit dans le sens du recul de l'aiguille. Ce second cas qui se produit lorsque, comme illustré à la figure 3, la pointe de la première dent D1 de la roue intermédiaire pénétrant dans la denture de la roue de chronographe se présente non pas en face de l'espace entre deux dents consécutives de la roue de chronographe mais près de la pointe d'une dent D2 et du côté du flanc avant de cette dent, est particulièrement préjudiciable à la qualité de l'affichage. Il est en effet surprenant pour l'utilisateur de voir, après l'actionnement du bouton-poussoir, l'aiguille de chronographe effectuer d'abord un saut en arrière.

Afin de réduire le risque de saut intempestif de l'aiguille de chronographe lors de l'embrayage, la roue de chronographe porte généralement un nombre de dents double de celui de la roue intermédiaire. Une pointe de dent de la roue intermédiaire a ainsi plus de chances de rencontrer un espace vide entre deux dents consécutives de la roue de chronographe lorsqu'elle pénètre dans la denture de la roue de chronographe. Cette solution apporte certes une amélioration mais ne permet de réduire le risque de saut intempestif que de manière limitée.

Un autre inconvénient des rouages de chronographe conventionnels réside dans le fait que l'engrènement entre la roue intermédiaire et la roue de chronographe est irrégulier. En raison de la forme triangulaire des dents de ces roues, les flancs droits des dents ne peuvent en effet coopérer entre eux que de manière instantanée, la conduite d'une dent de la roue de chronographe par une dent de la roue intermédiaire se faisant par l'intermédiaire de la pointe de la dent de la roue intermédiaire poussant un flanc droit de la dent de la roue de chronographe puis par le flanc droit de la dent de la roue intermédiaire poussant la pointe de la dent de la roue de chronographe. Ces contacts pointe sur flanc entre les dents de la roue intermédiaire et les dents de la roue de chronographe entraînent en outre une usure des dents, qui est d'autant plus importante que les charges exercées sur la roue de chronographe (notamment par le ressort de friction) sont élevées. Ces contacts créent également des variations de transmission de couple qui peuvent augmenter les perturbations liées aux frottements et aux charges appliqués sur les roues.

La présente invention vise en premier lieu à éliminer ou à tout le moins réduire le risque de recul intempestif de l'aiguille de chronographe lors de l'embrayage.

A cette fin, il est proposé un rouage de chronographe comprenant une première roue, un mobile intermédiaire en prise permanente avec la première roue et comprenant une roue intermédiaire, et une troisième roue située sensiblement dans un même plan que la roue intermédiaire, l'une des première et troisième roues étant une roue menante et l'autre une roue de chronographe destinée à être reliée à une aiguille de chronographe, le rouage pouvant prendre une position embrayée dans laquelle la roue intermédiaire engrène avec la troisième roue et une position débrayée dans laquelle l'engrènement entre la roue intermédiaire et la troisième roue est rompu, chaque dent de la roue intermédiaire, respectivement de la troisième roue, ayant un flanc dit « actif » destiné à coopérer avec la denture de la troisième roue, respectivement de la roue intermédiaire, lorsque le rouage est dans la position embrayée et un flanc opposé dit « inactif », caractérisé en ce que les dents de la roue intermédiaire et de la troisième roue sont conformées pour que, lorsque, à un moment donné lors de l'embrayage, l'axe radial de l'une quelconque des dents de la roue intermédiaire et l'axe radial de l'une quelconque des dents de la troisième roue se trouvent confondus avec l'axe passant par les centres respectifs de la roue intermédiaire et de la troisième roue et les sommets respectifs de ces dents se trouvent en contact l'un avec l'autre, le profil du flanc inactif de la dent de la roue intermédiaire, respectivement de la dent de la troisième roue, soit orienté, au moins dans la partie de la dent destinée à coopérer avec la denture de la troisième roue, respectivement de la roue intermédiaire, sensiblement suivant la trajectoire épicycloïdale de pénétration du sommet de la dent de la roue intermédiaire dans la denture de la troisième roue.

La présente invention vise en second lieu à améliorer la qualité de l'engrènement entre la roue intermédiaire et la troisième roue.

A cette fin, le rouage de chronographe selon l'invention est caractérisé en ce que le profil du flanc actif des dents de la roue intermédiaire est convexe au moins dans la partie de ces dents destinée à coopérer avec la denture de la troisième roue et/ou en ce que le profil du flanc actif des dents de la troisième roue est convexe au moins dans la partie de ces dents destinée à coopérer avec la denture de la roue intermédiaire.

Des modes de réalisation particuliers du rouage selon l'invention sont définis dans les revendications annexées 4 à 13.

La présente invention concerne également un chronographe incorporant le rouage tel que défini ci-dessus.

La présente invention propose par ailleurs un procédé de réalisation d'un rouage de chronographe comprenant une première roue, un mobile intermédiaire en prise permanente avec la première roue et comprenant une roue intermédiaire, et une troisième roue située sensiblement dans un même plan que la roue intermédiaire, l'une des première et troisième roues étant une roue menante et l'autre une roue de chronographe destinée à être reliée à une aiguille de chronographe, le rouage pouvant prendre une position embrayée dans laquelle la roue intermédiaire engrène avec la troisième roue et une position débrayée dans laquelle l'engrènement entre la roue intermédiaire et la troisième roue est rompu, chaque dent de la roue intermédiaire, respectivement de la troisième roue, ayant un flanc dit « actif » destiné à coopérer avec la denture de la troisième roue, respectivement de la roue intermédiaire, lorsque le rouage est dans la position embrayée et un flanc opposé dit « inactif », procédé caractérisé en ce que, lors de la conception du rouage de chronographe, pour réduire le risque de recul intempestif de la roue de chronographe lors de l'embrayage, l'on détermine la forme du flanc inactif des dents de la roue intermédiaire et des dents de la troisième roue en fonction d'au moins l'une des courbes suivantes :
- la trajectoire épicycloïdale de pénétration dans la denture de la troisième roue décrite par le sommet de l'une quelconque des dents de la roue intermédiaire dont l'axe radial se trouve, à un moment donné lors de l'embrayage, confondu avec l'axe passant par les centres respectifs de la roue intermédiaire et de la troisième roue et dont le sommet se trouve à ce même moment sur le cercle de diamètre extérieur de la troisième roue,
- la tangente à cette trajectoire au point d'intersection entre cette trajectoire et le cercle de diamètre extérieur de la troisième roue,
- la trajectoire de pénétration relative dans la denture de la roue intermédiaire décrite par le sommet de l'une quelconque des dents de la troisième roue dont l'axe radial se trouve, à un moment donné lors de l'embrayage, confondu avec l'axe passant par les centres respectifs de la roue intermédiaire et de la troisième roue et dont le sommet se trouve à ce même moment sur le cercle de diamètre extérieur de la roue intermédiaire, et
- la tangente à cette trajectoire de pénétration relative au point d'intersection entre cette trajectoire de pénétration relative et le cercle de diamètre extérieur de la roue intermédiaire.

D'autres caractéristiques et avantages de la présente invention apparaîtront à la lecture de la description détaillée suivante faite en référence aux dessins annexés dans lesquels :
- les figures 1 et 2, déjà commentées, sont des vues planes de dessous (c'est-à-dire depuis le fond du chronographe) d'un rouage de chronographe selon la technique antérieure, respectivement dans un état embrayé et débrayé ;
- la figure 3, déjà commentée, montre schématiquement une partie de la denture d'une roue intermédiaire incluse dans le rouage des figures 1 et 2 pénétrant dans la denture d'une roue de chronographe lors d'une phase d'embrayage ;
- les figures 4 et 5 sont des vues planes de dessous d'un rouage de chronographe selon un premier mode de réalisation de l'invention, respectivement dans un état embrayé et débrayé ;
- la figure 6 montre une partie de la denture d'une roue intermédiaire incluse dans le rouage illustré aux figures 4 et 5 et une partie correspondante de la denture d'une roue de chronographe, dans une position débrayée ;
- la figure 7 montre les parties de denture illustrées à la figure 6 dans une position embrayée ;
- la figure 8 montre une partie de la denture d'une roue menante incluse dans le rouage selon l'invention engrenant avec la denture de la roue intermédiaire ;
- les figures 9 à 13 sont des vues schématiques montrant comment est déterminée la forme des flancs inactifs des dents de la roue de chronographe et de la roue intermédiaire dans le rouage selon l'invention ;
- la figure 14 est une vue plane de dessous d'un rouage de chronographe selon un second mode de réalisation de l'invention, avec une roue intermédiaire de ce rouage partiellement coupée pour montrer une partie d'une autre roue intermédiaire située au-dessus de ladite roue intermédiaire ;
- la figure 15 est une vue en coupe du rouage de chronographe selon le second mode de réalisation de l'invention, prise suivant la ligne XV-XV de la figure 14 ; et
- la figure 16 est une vue plane de dessous d'un rouage de chronographe selon un troisième mode de réalisation de l'invention.

En référence aux figures 4 et 5, un rouage de chronographe selon un premier mode de réalisation de l'invention comprend, dans un même plan, une première roue RM dite « roue menante » ou « roue sur champ », une roue intermédiaire RI, et une troisième roue RC dite « roue de chronographe » ou « roue de centre ». La roue menante RM est solidaire du rouage de finissage (non représenté), plus particulièrement de la roue des secondes, et tourne ainsi continuellement dans le sens indiqué par la flèche F1 en parcourant un tour par minute. La roue de chronographe RC porte l'aiguille de chronographe (non représentée). La roue intermédiaire RI, quant à elle, est en prise permanente avec la roue menante RM et peut prendre une position embrayée (figure 4) dans laquelle elle engrène également avec la roue de chronographe RC pour transmettre à celle-ci le mouvement de la roue menante RM et une position débrayée (figure 5) dans laquelle son engrènement avec la roue de chronographe RC est rompu. L'embrayage/débrayage, c'est-à-dire le passage de la position débrayée à la position embrayée et réciproquement, est effectué au moyen d'une bascule B, sous la commande du bouton-poussoir (non représenté) du chronographe actionné manuellement par l'utilisateur.

La roue de chronographe RC est en permanence sous l'action d'un ressort de friction (non représenté), lequel exerce sur cette roue un léger freinage pour rattraper les jeux d'engrenage entre les roues RM et Rl d'une part et les roues Rl et RC d'autre part et ainsi réduire le chevrotement de l'aiguille de chronographe. Un frein (non représenté) est également prévu pour immobiliser la roue de chronographe RC au moment du débrayage.

Toutes les caractéristiques mentionnées ci-dessus sont bien connues de l'homme du métier et ne seront donc pas décrites plus en détail.

Conformément à l'invention, les dents de la roue intermédiaire RI et celles de la roue de chronographe RC n'ont pas la forme triangulaire classique, mais une forme asymétrique conçue pour améliorer la qualité de l'embrayage et de l'engrènement entre ces roues.

On observera, en référence aux figures 6 et 7, que les dents de la roue intermédiaire RI présentent une partie distale 1 de forme asymétrique, destinée à coopérer avec la denture de la roue de chronographe RC, et une partie proximale 2 destinée à coopérer avec la denture de la roue menante RM.

Le flanc arrière 3 des dents de la roue intermédiaire RI, en partie distale, et le flanc avant 4 des dents de la roue de chronographe RC sont conçus pour éviter que la roue de chronographe ne recule sensiblement lorsque la roue intermédiaire vient engrener avec la roue de chronographe (embrayage).

Le flanc arrière 3 des dents de la roue intermédiaire RI, en partie proximale, et le flanc avant 5 (figure 8) des dents de la roue menante RM sont conçus pour améliorer la régularité de l'engrènement entre les roues intermédiaire et menante.

Enfin, le flanc avant 6 des dents de la roue intermédiaire RI, en partie distale, et le flanc arrière 7 des dents de la roue de chronographe RC sont conçus pour améliorer la régularité de l'engrènement et réduire les phénomènes d'usure entre la roue intermédiaire et la roue de chronographe.

Dans le cadre de cette demande de brevet, le flanc arrière 3 des dents de la roue intermédiaire Rl et le flanc avant 4 des dents de la roue de chronographe RC seront qualifiés d' « inactifs » car ils ne coopèrent pas avec, respectivement, la denture de la roue de chronographe RC et la denture de la roue intermédiaire Rl lorsque le rouage est dans la position embrayée, par opposition au flanc avant 6 et au flanc arrière 7 (flancs « actifs ») qui eux servent de surface de contact avec la denture de la roue de chronographe RC et de la roue intermédiaire Rl, respectivement.

Les figures 9 et 10 montrent schématiquement comment est déterminée la forme des flancs arrière, inactifs, 3 des dents de la roue intermédiaire RI et des flancs avant, inactifs, 4 de la roue de chronographe RC. Sur la figure 9, l'on a représenté les roues RM, RI et RC par les cercles correspondant à leurs diamètres extérieurs respectifs δM, δl et δC, c'est-à-dire les cercles définis par les sommets des dents.

Lors de l'embrayage, la roue intermédiaire RI tourne en satellite autour de la roue menante RM. Ainsi, le centre OI de la roue intermédiaire RI décrit une trajectoire en arc de cercle (cf. figure 9, repère 8) tandis que, si l'on néglige la rotation effectuée par la roue menante RM pendant la durée de l'embrayage, chaque point de la périphérie de la roue intermédiaire Rl décrit une portion d'épicycloïde.

La figure 9 illustre l'épicycloïde (repère 9) sur laquelle se déplace le sommet ou pointe 10I d'une dent DIn de la roue intermédiaire dont l'axe radial se trouve à un moment donné de cette phase d'embrayage confondu avec l'axe AC passant par les centres respectifs OI, OC de la roue intermédiaire et de la roue de chronographe et dont le sommet 10I se trouve, à ce même moment, sur le cercle de diamètre extérieur δC de la roue de chronographe. Par « axe radial » on entend, pour une dent donnée, l'axe passant par le sommet de cette dent et par le centre de la roue correspondante. Sur la figure 9, la dent Dln a été représentée par une portion de son axe radial, dessinée en trait fort. L'on a également représenté les positions initiales de la roue RI (cercle en trait pointillé), du centre OI de la roue RI (repère Ol') et de la dent Dln (repère Dln').

Lors de l'embrayage, la dent Dln décrit seulement une portion de l'épicycloïde 9, constituant la trajectoire 9' de pénétration de la dent Dln dans la denture de la roue de chronographe RC. Localement, au voisinage du point de contact entre les cercles de diamètres extérieurs δl et δC, cette trajectoire de pénétration 9' est sensiblement un arc de cercle.

Pour déterminer la forme du flanc arrière 3 des dents de la roue intermédiaire et celle du flanc avant 4 des dents de la roue de chronographe, l'on se place dans la situation critique où l'axe radial de l'une quelconque, Dln, des dents de la roue intermédiaire et l'axe radial de l'une quelconque, DCk, des dents de la roue de chronographe se trouvent confondus avec l'axe AC passant par les centres respectifs OI, OC de la roue intermédiaire et de la roue de chronographe et où les sommets respectifs 10I, 10C de ces dents se trouvent en contact l'un avec l'autre. Comme il ressort de la figure 10, les dents Dln et DCk sont conformées pour que, dans cette situation critique, le profil du flanc avant 4 de la dent DCk et de la partie distale du flanc arrière 3 de la dent Dln soit orienté sensiblement suivant la trajectoire 9' de pénétration de la dent Dln dans la denture de la roue de chronographe.

De cette façon, si la dent Dln pénètre dans la denture de la roue de chronographe du côté du flanc avant 4 de la dent DCk, la dent DIn ne sera pas gênée par ce flanc avant qu'elle viendra épouser. D'autre part, la profondeur de pénétration de la dent Dln sera améliorée.

Le flanc avant 4 de la dent DCk et la partie distale du flanc arrière 3 de la dent Dln peuvent suivre précisément la trajectoire 9' de pénétration de la dent Dln dans la denture de la roue de chronographe et avoir ainsi un profil courbe, convexe pour la dent Dln et concave pour la dent DCk, comme montré à la figure 10. En variante, le profil des flancs 3, 4 peut être droit et orienté suivant la tangente à la trajectoire 9' prise au point de contact entre les sommets 10I, 10C des dents Dln, DCk (ou en d'autres termes au point d'intersection entre la trajectoire 9' et le cercle de diamètre extérieur δC de la roue RC), comme représenté sur la figure 11 où la tangente est désignée par le repère 9". En pratique, la différence entre ces deux variantes est très faible, de sorte que l'on pourra préférer le profil droit, plus facile à mettre en oeuvre.

Les sommets des dents de la roue intermédiaire RI et de la roue de chronographe RC tels que représentés aux figures 10, 11 sont pointus. Ces sommets peuvent toutefois être légèrement arrondis, comme représenté sur les figures 4 à 7. Dans ce dernier cas, lorsque le sommet d'une dent DIn est en contact avec le sommet d'une dent DCk, la partie distale du flanc 3 et le flanc 4 de ces deux dents sont légèrement décalés l'un par rapport l'autre.

L'on donne ci-dessous l'équation de l'épicycloïde 9 dans un repère orthogonal (OM, x, y) ayant pour origine le centre OM de la roue menante et dont l'axe (OM, x) passe par les centres OM et OC : $x = ( Rpm + Rpi ) \times cos ( α ) + Rei \times cos [ β 0 + ( α - α 0 ) \times ( Rpm + Rpi ) / Rpi ]$ $y = ( Rpm + Rpi ) \times sin ( α ) + Rei \times sin [ β 0 + ( α - α 0 ) \times ( Rpm + Rpi ) / Rpi ]$
où :
- Rpm est le rayon primitif de la roue menante RM,
- Rpi est le rayon primitif de la roue intermédiaire RI,
- Rei est le rayon extérieur de la roue intermédiaire RI (Rei = δI / 2),
- α est l'angle de rotation (paramètre variable) du centre Ol de la roue intermédiaire RI par rapport au centre OM de la roue menante RM (la valeur initiale, α', de cet angle α est représentée sur la figure 9),
- α0 est la valeur de l'angle α de rotation du centre OI de la roue intermédiaire RI par rapport au centre OM de la roue menante RM, à l'instant où les sommets 10I, 10C entrent en contact l'un avec l'autre,
- β0 est la valeur de l'angle de rotation de la roue intermédiaire RI par rapport à son centre OI, à l'instant où les sommets 10I, 10C entrent en contact l'un avec l'autre (la valeur initiale, β', de cet angle de rotation est également représentée sur la figure 9).
Le vecteur tangent à la trajectoire 9' au point de contact entre les sommets 10I, 10C est donné par les équations suivantes : $dx = ( Rpm + Rpi ) \times sin ( α 0 ) - Rei \times sin ( β 0 ) \times ( Rpm + Rpi ) / Rpi$ $dy = ( Rpm + Rpi ) \times cos ( α 0 ) + Rei \times cos ( β 0 ) \times ( Rpm + Rpi ) / Rpi$

L'on pourrait également, selon une autre variante, dessiner plus précisément la trajectoire de pénétration de la dent Dln dans la denture de la roue de chronographe RC, en tenant compte de la rotation effectuée par la roue menante RM lors de l'embrayage. Toutefois, cette complication ne modifierait que très légèrement le dessin de la trajectoire et l'amélioration qui en résulterait en terme de risque de recul intempestif de la roue de chronographe serait minime.

On notera que la solution proposée ci-dessus consistant à donner à la partie distale du flanc arrière des dents de la roue intermédiaire et au flanc avant des dents de la roue de chronographe un profil correspondant à la trajectoire de pénétration des dents de la roue intermédiaire dans la denture de la roue de chronographe, permet d'éviter les reculs intempestifs de la roue de chronographe non seulement lors de l'embrayage mais aussi lors du débrayage. Cette solution se situe en effet entre la configuration classique où l'angle que fait le flanc arrière (respectivement le flanc avant) des dents de la roue intermédiaire (respectivement de la roue de chronographe) avec l'axe radial des dents est supérieur à celui que fait la tangente à la trajectoire de pénétration avec cet axe radial (figure 12, repère 11), causant un risque de recul de la roue de chronographe lors de l'embrayage, et une configuration où l'angle précité serait inférieur à celui que fait la tangente à la trajectoire de pénétration avec l'axe radial (figure 12, repère 12), ce qui augmenterait les jeux de fonctionnement entre les roues et entraînerait un risque de recul de la roue de chronographe lors du débrayage.

Dans ce qui précède, l'on s'est fondé, pour déterminer la forme des flancs 3 et 4, sur la trajectoire décrite par le sommet 101 de la dent DIn dans un référentiel fixe par rapport au chronographe. En variante, il est possible de se placer dans un référentiel fixe par rapport à la roue intermédiaire Rl et donc mobile par rapport au chronographe. Dans ce dernier référentiel, la roue intermédiaire Rl reste fixe lors de l'embrayage tandis que, si l'on néglige la rotation de la roue menante RM sur elle-même (correspondant à la rotation de la roue des secondes), la roue menante RM roule sur la roue intermédiaire Rl et la roue de chronographe RC se déplace de telle façon que, pour chaque point de la périphérie de la roue RC, la distance entre ce point et le centre OM de la roue menante RM reste constante.

La figure 13 montre la courbe (repère 13) sur laquelle se déplace, dans un référentiel lié à la roue intermédiaire RI, le sommet 10C d'une dent quelconque DCk de la roue de chronographe RC dont l'axe radial se trouve à un moment donné lors de l'embrayage confondu avec l'axe AC passant par les centres respectifs OI, OC de la roue intermédiaire et de la roue de chronographe et dont le sommet 10C se trouve, à ce même moment, sur le cercle de diamètre extérieur δl de la roue intermédiaire. Sont également représentées sur la figure 13 la position des roues RM et RC au moment précité (cercles en trait plein) et les positions initiales de ces roues RM et RC (cercles en trait pointillé), des centres OM et OC (repères OM', OC') et de la dent DCk (repère DCk').

Lors de l'embrayage, le sommet 10C ne décrit qu'une portion de la courbe 13, constituant la trajectoire 13' de pénétration relative du sommet 10C dans la denture de la roue intermédiaire Rl. Localement, au voisinage du point de contact entre les cercles extérieurs de diamètres δl et δC, c'est-à-dire au niveau des dentures des roues Rl et RC, cette trajectoire de pénétration relative 13' est sensiblement confondue avec la trajectoire 9' illustrée aux figures 9 et 10, et sa tangente audit point de contact est la même que celle de la trajectoire 9'. En déterminant la forme des flancs 3, 4 en fonction de la trajectoire 13' ou de la tangente à cette trajectoire 13' audit point de contact, l'on obtient donc les mêmes résultats qu'avec la trajectoire 9'.

L'on donne ci-dessous l'équation de la courbe 13 dans un repère orthogonal (OM, x, y) ayant pour origine le centre OM de la roue menante RM et dont l'axe (OM, x) passe par le centre OC de la roue de chronographe RC, les centres OM et OC étant considérés dans leur position illustrée à la figure 13 : $x = xOl + ( Rpm + Rpi ) \times cos ( δ ) + Δ \times cos [ Γ 0 + ( δ - δ 0 ) \times ( Rpm + Rpi ) / Rpm ]$ $y = yOl + ( Rpm + Rpi ) \times sin ( δ ) + Δ \times sin [ Γ 0 + ( δ - δ 0 ) \times ( Rpm + Rpi ) / Rpm ]$
où:
- xOl et yOl sont les coordonnées du centre Ol dans sa position illustrée à la figure 13,
- Rpm et Rpi sont les rayons primitifs respectifs des roues RM et RI,
- δ est l'angle de rotation (paramètre variable) du centre OM de la roue menante RM par rapport au centre OI de la roue intermédiaire Rl (la valeur initiale, δ', de cet angle de rotation δ est représentée sur la figure 13),
- δ0 est la valeur de l'angle δ de rotation du centre OM de la roue menante RM par rapport au centre OI de la roue intermédiaire Rl, à l'instant où les cercles de diamètres extérieurs δI et δC entrent en contact l'un avec l'autre (le point de contact entre ces cercles est désigné par les repères 10I, 10C correspondant à des sommets de dents Dln, DCk en regard),
- Δ est la distance entre le centre OM dans sa position illustrée à la figure 13 et le point de contact entre les cercles de diamètres extérieurs δl et δC, et
- Γ0 est la position angulaire du point de contact entre les cercles de diamètres extérieurs δI, et δC.

Le vecteur tangent à la trajectoire 13' au point de contact entre les cercles de diamètres extérieurs δI et δC est donné par les équations suivantes : $dx = ( Rpm + Rpi ) \times sin ( δ 0 ) - Δ \times sin ( Γ 0 ) \times ( Rpm + Rpi ) / Rpm$ $dy = ( Rpm + Rpi ) \times cos ( δ 0 ) + Δ \times cos ( Γ 0 ) \times ( Rpm + Rpi ) / Rpm$

Selon une autre caractéristique de l'invention, afin de diminuer les jeux de fonctionnement entre les roues RM, RI et RC, les roues RI et RC portent de préférence un nombre de dents tel que chaque espace libre entre deux dents consécutives de la roue RI embrasse deux dents de la roue RC, comme cela apparaît sur les figures 6 et 7.

En référence encore aux figures 6 et 7, on notera que le flanc arrière dit « actif » 7 des dents de la roue de chronographe RC et la partie distale du flanc avant dit « actif » 6 des dents de la roue intermédiaire RI ont un profil convexe, de préférence en arc de cercle. Ces deux flancs 6, 7 coopèrent entre eux pour permettre un engrènement doux entre les roues RI, RC et éviter les contacts pointe sur flanc que l'on rencontre dans les rouages de chronographe conventionnels et qui entraînent une usure des dents.

Comme indiqué précédemment, lorsque le rouage est en position embrayée, la partie proximale 2 des dents de la roue intermédiaire Rl coopère exclusivement avec la denture de la roue menante RM tandis que la partie distale 1 coopère exclusivement avec la denture de la roue de chronographe RC. En d'autres termes, le diamètre d'engrènement de la roue intermédiaire RI avec la roue de chronographe RC est supérieur au diamètre d'engrènement de la roue intermédiaire RI avec la roue menante RM. Ainsi, la forme de la partie distale 1 des dents de la roue intermédiaire RI est optimisée pour sa fonction d'embrayage/débrayage sans recul de la roue de chronographe RC et d'engrènement régulier avec la roue de chronographe RC et la forme de la partie proximale 2 est optimisée pour sa fonction d'engrènement régulier avec la roue menante RM. L'on observera que le profil du flanc arrière 3 des dents de la roue intermédiaire RI au niveau de leur partie proximale 2 est concave. Ce profil est complémentaire du profil, convexe, du flanc avant 5 des dents de la roue menante RM (figure 8).

Les figures 14 et 15 illustrent un rouage de chronographe selon un second mode de réalisation de l'invention. Ce rouage diffère de celui précédemment décrit en ce que le mobile intermédiaire comprend non pas une seule roue mais deux roues RI1, RI2 situées dans deux plans différents. Ces deux roues sont solidaires l'une de l'autre et liées par un même axe AL. L'une de ces roues, RI1, est située dans le même plan que la roue menante RM' et engrène continuellement avec celle-ci. La seconde de ces roues, RI2, est située dans le même plan que la roue de chronographe RC'. Le mobile intermédiaire, comme la roue intermédiaire RI du premier mode de réalisation, peut prendre une position embrayée et une position débrayée. Dans la position embrayée (configuration illustrée aux figures 14, 15), la roue Rl2 engrène avec la roue de chronographe RC' pour communiquer à cette dernière le mouvement de la roue menante RM'. Dans la position débrayée, l'engrènement entre les roues RI2 et RC' est rompu.

Dans ce second mode de réalisation, les dents de la roue RC' et au moins la partie distale des dents de la roue intermédiaire RI2 sont conformées de la même manière que, respectivement, les dents de la roue RC et de la roue RI du premier mode de réalisation. La forme de la partie proximale des dents de la roue Rl2 importe peu car, à la différence de celle de la roue RI du premier mode de réalisation, elle n'a pas de fonction d'engrènement. La forme des dents de la roue menante RM' et de la roue intermédiaire RI1 peut être conventionnelle, par exemple épicycloïdale comme représenté sur la figure 14.

La figure 16 montre un rouage de chronographe selon un troisième mode de réalisation de l'invention. Dans ce troisième mode de réalisation, la roue intermédiaire, désignée par Rla, est en prise permanente avec la roue de chronographe, désignée par RCa, et non pas avec la roue menante comme dans les premier et second modes de réalisation. Sous l'action d'une bascule Ba reliant les roues RCa et Rla, le rouage peut prendre une position embrayée dans laquelle la roue intermédiaire Rla engrène avec la roue menante, désignée par RMa, et une position débrayée dans laquelle l'engrènement entre les roues Rla et RMa est rompu. Lorsque le rouage est dans la position embrayée, la roue intermédiaire Rla est entraînée par la roue menante RMa et entraîne à son tour la roue de chronographe RCa. Dans la position débrayée, la roue menante RMa tourne sans entraîner aucune des roues Rla et RCa, lesquelles restent donc stationnaires.

Ce troisième mode de réalisation permet d'obtenir une économie d'énergie par rapport aux deux premiers modes de réalisation décrits ci-dessus puisqu'à l'état de repos du chronographe (position débrayée), la roue menante RMa n'a pas à faire tourner la roue intermédiaire Rla.

De manière similaire aux premier et second modes de réalisation, la partie distale du flanc inactif des dents de la roue intermédiaire Rla (c'est-à-dire du flanc qui ne s'appuie pas sur la denture de la roue menante RMa lors du fonctionnement normal du rouage en position embrayée) et le flanc inactif des dents de la roue menante RMa (c'est-à-dire le flanc qui ne s'appuie pas sur la denture de la roue intermédiaire Rla lors du fonctionnement normal du rouage en position embrayée) ont un profil permettant d'éliminer ou à tout le moins réduire le risque de recul intempestif de la roue de chronographe RCa lors de l'embrayage. Ce profil est conformé de telle sorte que, lorsque l'axe radial de l'une quelconque des dents de la roue intermédiaire Rla se trouve confondu avec l'axe radial de l'une quelconque des dents de la roue menante RMa et les sommets respectifs de ces dents se trouvent en contact l'un avec l'autre, il soit orienté sensiblement suivant la trajectoire de pénétration dans la denture de la roue menante RMa du sommet de ladite dent quelconque de la roue intermédiaire Rla ou, ce qui revient au même, sensiblement suivant la trajectoire de pénétration relative dans la denture de la roue Rla de ladite dent quelconque de la roue RMa. Dans ce troisième mode de réalisation, le flanc inactif des dents de la roue intermédiaire Rla est le flanc avant, 6a, et celui des dents de la roue menante RMa est le flanc arrière, 5a. Ce profil des flancs 6a, 5a permet d'éviter que le flanc 6a vienne heurter le flanc 5a lors de l'embrayage, ce qui entraînerait un recul par réaction de la roue intermédiaire Rla et donc de la roue de chronographe RCa.

De préférence, de façon comparable aux flancs 6 et 7 du premier mode de réalisation, la partie distale du flanc actif des dents de la roue Rla, c'est-à-dire du flanc arrière 3a destiné à être poussé par la denture de la roue RMa, et le flanc actif des dents de la roue RMa, c'est-à-dire le flanc avant 5a' destiné à pousser le flanc 3a des dents de la roue Rla, sont convexes pour éviter des contacts pointe sur flanc entre les dents des roues Rla et RMa.

De préférence également, de façon comparable aux flancs 3 et 5 du premier mode de réalisation, la partie proximale du flanc 6a est concave et complémentaire du profil, convexe, du flanc arrière 7a des dents de la roue de chronographe RCa, afin d'obtenir un engrènement doux et régulier entre les roues Rla et RCa.

On notera par ailleurs que, selon le même principe que le second mode de réalisation (figures 14, 15), le rouage selon ce troisième mode de réalisation peut être modifié pour que le mobile intermédiaire comprenne deux roues intermédiaires superposées et solidaires l'une de l'autre, l'une de ces roues étant en prise permanente avec la roue de chronographe RCa et l'autre étant destinée à engrener avec la roue menante RMa.

## Revendications

1. Rouage de chronographe comprenant une première roue (RM), un mobile intermédiaire en prise permanente avec la première roue (RM) et comprenant une roue intermédiaire (Rl), et une troisième roue (RC) située sensiblement dans un même plan que la roue intermédiaire (Rl), l'une des première et troisième roues étant une roue menante et l'autre une roue de chronographe destinée à être reliée à une aiguille de chronographe, le rouage pouvant prendre une position embrayée dans laquelle la roue intermédiaire (Rl) engrène avec la troisième roue (RC) et une position débrayée dans laquelle l'engrènement entre la roue intermédiaire (RI) et la troisième roue (RC) est rompu, chaque dent de la roue intermédiaire (Rl), respectivement de la troisième roue (RC), ayant un flanc dit « actif » (6, 7) destiné à coopérer avec la denture de la troisième roue (RC), respectivement de la roue intermédiaire (Rl), lorsque le rouage est dans la position embrayée et un flanc opposé dit « inactif » (3, 4), **caractérisé en ce que** les dents de la roue intermédiaire (RI) et de la troisième roue (RC) sont conformées pour que, lorsque, à un moment donné lors de l'embrayage, l'axe radial de l'une quelconque (Dln) des dents de la roue intermédiaire (Rl) et l'axe radial de l'une quelconque (DCk) des dents de la troisième roue (RC) se trouvent confondus avec l'axe (AC) passant par les centres respectifs (OI, OC) de la roue intermédiaire (RI) et de la troisième roue (RC) et les sommets respectifs (10I, 10C) de ces dents (Dln, DCk) se trouvent en contact l'un avec l'autre, le profil du flanc inactif (3) de la dent (Dln) de la roue intermédiaire (RI), respectivement de la dent (DCk) de la troisième roue (RC), soit orienté, au moins dans la partie de la dent destinée à coopérer avec la denture de la troisième roue (RC), respectivement de la roue intermédiaire (RI), sensiblement suivant la trajectoire épicycloïdale (9') de pénétration du sommet (101) de la dent (Dln) de la roue intermédiaire (RI) dans la denture de la troisième roue (RC).

2. Rouage de chronographe selon la revendication 1, **caractérisé en ce que** le profil du flanc actif (6) des dents de la roue intermédiaire (RI) est convexe au moins dans la partie (1) de ces dents destinée à coopérer avec la denture de la troisième roue (RC).

3. Rouage de chronographe selon la revendication 1 ou 2, **caractérisé en ce que** le profil du flanc actif (7) des dents de la troisième roue (RC) est convexe au moins dans la partie de ces dents destinée à coopérer avec la denture de la roue intermédiaire (RI).

4. Rouage de chronographe selon l'une quelconque des revendications 1 à 3, **caractérisé en ce que** ledit profil du flanc inactif (3, 4) de la dent (Dln) de la roue intermédiaire (RI), respectivement de la dent (DCk) de la troisième roue (RC), est courbe au moins dans ladite partie de la dent destinée à coopérer avec la denture de la troisième roue (RC), respectivement de la roue intermédiaire (RI).

5. Rouage de chronographe selon l'une quelconque des revendications 1 à 3, **caractérisé en ce que** ledit profil du flanc inactif (3, 4) de la dent (Dln) de la roue intermédiaire (RI), respectivement de la dent (DCk) de la troisième roue (RC), est droit et orienté sensiblement suivant la tangente à ladite trajectoire (9') au point de contact entre lesdits sommets (10I, 10C), au moins dans ladite partie de la dent destinée à coopérer avec la denture de la troisième roue (RC), respectivement de la roue intermédiaire (RI).

6. Rouage de chronographe selon l'une quelconque des revendications 1 à 5, **caractérisé en ce que** la première roue (RM), la roue intermédiaire (RI) et la troisième roue (RC) sont sensiblement dans un même plan et **en ce que** la roue intermédiaire (RI) est en prise permanente avec la première roue (RM).

7. Rouage de chronographe selon l'une quelconque des revendications 1 à 5, **caractérisé en ce que** le mobile intermédiaire comprend, outre ladite roue intermédiaire (RI2), une seconde roue intermédiaire (RI1) située dans un autre plan que ladite roue intermédiaire (RI2) mais sensiblement dans le même plan que la première roue (RM'), et **en ce que** cette seconde roue intermédiaire (RI1) est solidaire de ladite roue intermédiaire (RI2) et est en prise permanente avec la première roue (RM').

8. Rouage de chronographe selon la revendication 6, **caractérisé en ce que**, lorsque le rouage est dans la position embrayée, une partie distale (1) des dents de la roue intermédiaire (Rl) coopère exclusivement avec la denture de la troisième roue (RC) et une partie proximale (2) des dents de la roue intermédiaire (Rl) coopère exclusivement avec la denture de la première roue (RM).

9. Rouage de chronographe selon la revendication 8, **caractérisé en ce que** le flanc inactif (3) des dents de la roue intermédiaire (RI), dans la partie proximale (2) de ces dents, a un profil concave.

10. Rouage de chronographe selon la revendication 9, **caractérisé en ce que** le flanc (5) des dents de la première roue (RM) qui coopère avec la denture de la roue intermédiaire (RI) a un profil convexe complémentaire du profil concave de la partie proximale (2) du flanc inactif (3) des dents de la roue intermédiaire (Rl).

11. Rouage de chronographe selon l'une quelconque des revendications 1 à 10, **caractérisé en ce que** le nombre de dents de la roue intermédiaire (RI) et celui de la troisième roue (RC) sont tels que chaque espace libre entre deux dents consécutives de la roue intermédiaire (RI) embrasse deux dents de la troisième roue (RC).

12. Rouage de chronographe selon l'une quelconque des revendications 1 à 11, **caractérisé en ce que** la première roue (RM) est la roue menante et la troisième roue (RC) est la roue de chronographe, et **en ce que** le flanc inactif (3) des dents de la roue intermédiaire (RI) est un flanc arrière et le flanc inactif (4) des dents de la roue de chronographe (RC) est un flanc avant.

13. Rouage de chronographe selon l'une quelconque des revendications 1 à 11, **caractérisé en ce que** la première roue (RCa) est la roue de chronographe et la troisième roue (RMa) est la roue menante, et **en ce que** le flanc inactif des dents de la roue intermédiaire (Rla) est un flanc avant (6a) et le flanc inactif des dents de la roue menante (RMa) est un flanc arrière (5a).

14. Chronographe comprenant un rouage tel que défini dans l'une quelconque des revendications 1 à 13.

15. Procédé de réalisation d'un rouage de chronographe comprenant une première roue (RM), un mobile intermédiaire en prise permanente avec la première roue (RM) et comprenant une roue intermédiaire (RI), et une troisième roue (RC) située sensiblement dans un même plan que la roue intermédiaire (RI), l'une des première et troisième roues étant une roue menante et l'autre une roue de chronographe destinée à être reliée à une aiguille de chronographe, le rouage pouvant prendre une position embrayée dans laquelle la roue intermédiaire (Rl) engrène avec la troisième roue (RC) et une position débrayée dans laquelle l'engrènement entre la roue intermédiaire (Rl) et la troisième roue (RC) est rompu, chaque dent de la roue intermédiaire (Rl), respectivement de la troisième roue (RC), ayant un flanc dit « actif » (6, 7) destiné à coopérer avec la denture de la troisième roue (RC), respectivement de la roue intermédiaire (RI), lorsque le rouage est dans la position embrayée et un flanc opposé dit « inactif » (3, 4), procédé **caractérisé en ce que**, lors de la conception du rouage de chronographe, pour réduire le risque de réduire le risque de recul intempestif de la roue de chronographe lors de l'embrayage, l'on détermine la forme du flanc inactif (3, 4) des dents de la roue intermédiaire (Rl) et des dents de la troisième roue (RC) en fonction d'au moins l'une des courbes suivantes:
- la trajectoire épicycloïdale (9') de pénétration dans la denture de la troisième roue (RC) décrite par le sommet (10I) de l'une quelconque (Dln) des dents de la roue intermédiaire (Rl) dont l'axe radial se trouve, à un moment donné lors de l'embrayage, confondu avec l'axe (AC) passant par les centres respectifs (Ol, OC) de la roue intermédiaire (RI) et de la troisième roue (RC) et dont le sommet (10I) se trouve à ce même moment sur le cercle de diamètre extérieur (δC) de la troisième roue (RC),
- la tangente (9") à cette trajectoire (9') au point d'intersection entre cette trajectoire (9') et le cercle de diamètre extérieur (δC) de la troisième roue (RC),
- la trajectoire (13') de pénétration relative dans la denture de la roue intermédiaire (RI) décrite par le sommet (10C) de l'une quelconque (DCk) des dents de la troisième roue (RC) dont l'axe radial se trouve, à un moment donné lors de l'embrayage, confondu avec l'axe (AC) passant par les centres respectifs (OI, OC) de la roue intermédiaire (RI) et de la troisième roue (RC) et dont le sommet (10C) se trouve à ce même moment sur le cercle de diamètre extérieur (δI) de la roue intermédiaire (RI), et
- la tangente à cette trajectoire de pénétration relative (13') au point d'intersection entre cette trajectoire de pénétration relative (13') et le cercle de diamètre extérieur (δI) de la roue intermédiaire (Rl).

## Claims

1. Chronograph gear train, comprising a first wheel (RM), an intermediate rotating part in permanent engagement with the first wheel (RM) and comprising an intermediate wheel (RI), as well as a third wheel (RC) situated substantially in the same plane as the intermediate wheel (RI), one of the first and third wheels being a driving wheel, and the other being a chronograph wheel intended to be linked with a chronograph hand, the gear train being able to assume a coupled position in which the intermediate wheel (RI) is engaged with the third wheel (RC), and an uncoupled position in which the engagement between the intermediate wheel (RI) and the third wheel (RC) is interrupted, each tooth of the intermediate wheel (RI) and third wheel (RC), respectively, having a flank said to be "active" (6, 7) and intended to cooperate with the toothing of the third wheel (RC) and intermediate wheel (RI), respectively, when the gear train is in its coupled position, as well as an opposite flank said to be "passive" (3, 4), **characterised in that** the teeth of the intermediate wheel (RI) and those of the third wheel (RC) are shaped so that, when at a given moment during coupling the radial axis of any (DIn) of the teeth of the intermediate wheel (RI) and the radial axis of any (DCk) of the teeth of the third wheel (RC) coincide with the axis (AC) passing through the respective centres (OI, OC) of the intermediate wheel (RI) and third wheel (RC), and the tips (10I, 10C) of these teeth (DIn, DCk) are in contact with each other, the profile of the passive flank (3) of the tooth (DIn) of the intermediate wheel (RI) and that of the tooth (DCk) of the third wheel (RC), respectively, be oriented, at least within the segment of the tooth intended to cooperate with the toothing of the third wheel (RC) and intermediate wheel (RI), respectively, substantially along the epicycloidal path (9') of penetration of the tip (10I) of the tooth (DIn) of the intermediate wheel (RI) into the toothing of the third wheel (RC).

2. Chronograph gear train of claim 1, **characterised in that** the profile of the active flank (6) of the teeth of the intermediate wheel (RI) is convex, at least within the segment (1) of these teeth intended to cooperate with the toothing of the third wheel (RC).

3. Chronograph gear train of claim 1 or 2, **characterised in that** the profile of the active flank (7) of the teeth of the third wheel (RC) is convex, at least within the segment of these teeth intended to cooperate with the toothing of the intermediate wheel (RI).

4. Chronograph gear train of any of claims 1 to 3, **characterised in that** said profile of the passive flank (3, 4) of the tooth (DIn) of the intermediate wheel (RI) and tooth (DCk) of the third wheel (RC), respectively, is curved, at least within the segment of the tooth intended to cooperate with the toothing of the third wheel (RC) and intermediate wheel (RI), respectively.

5. Chronograph gear train of any of claims 1 to 3, **characterised in that** said profile of the passive flank (3, 4) of the tooth (DIn) of the intermediate wheel (RI) and tooth (DCk) of the third wheel (RC), respectively, is straight and substantially oriented along the tangent to said path (9') in the point of contact between said tips (10I, 10C), at least within said segment of the tooth intended to cooperate with the toothing of the third wheel (RC) and intermediate wheel (RI), respectively.

6. Chronograph gear train of any of claims 1 to 5, **characterised in that** the first wheel (RM), the intermediate wheel (RI), and the third wheel (RC) are substantially in the same plane, and **in that** the intermediate wheel (RI) is permanently engaged with the first wheel (RM).

7. Chronograph gear train of any of claims 1 to 5, **characterised in that** the intermediate rotating part in addition to said intermediate wheel (RI2) comprises a second intermediate wheel (RI1) situated in another plane than said intermediate wheel (RI2) but in substantially the same plane as the first wheel (RM'), and **in that** this second intermediate wheel (RI1) is secured to said intermediate wheel (RI2), and permanently engaged with the first wheel (RM').

8. Chronograph gear train of claim 6, **characterised in that** a distal segment (1) of the teeth of the intermediate wheel (RI) cooperates exclusively with the toothing of the third wheel (RC), and a proximal segment (2) of the teeth of the intermediate wheel (RI) cooperates exclusively with the toothing of the first wheel (RM), when the gear train is in its coupled position.

9. Chronograph gear train of claim 8, **characterised in that** the passive flank (3) of the teeth of the intermediate wheel (RI) has a concave profile in the proximal segment (2) of these teeth.

10. Chronograph gear train of claim 9, **characterised in that** the flank (5) of the teeth of the first wheel (RM) cooperating with the toothing of the intermediate wheel (RI) has a convex profile complementary to the concave profile of the proximal segment (2) of the passive flank (3) of the teeth of the intermediate wheel (RI).

11. Chronograph gear train of one of claims 1 to 10, **characterised in that** the number of teeth of the intermediate wheel (RI) and that of the third wheel (RC) are such that every free space between two successive teeth of the intermediate wheel (RI) embraces two teeth of the third wheel (RC).

12. Chronograph gear train of one of claims 1 to 11, **characterised in that** the first wheel (RM) is the driving wheel and the third wheel (RC) is the chronograph wheel, and **in that** the passive flank (3) of the teeth of the intermediate wheel (RI) is a trailing flank while the passive flank (4) of the teeth of the chronograph wheel (RC) is a leading flank.

13. Chronograph gear train of one of claims 1 to 11, **characterised in that** the first wheel (RCa) is the chronograph wheel and the third wheel (RMa) is the driving wheel, and **in that** the passive flank of the teeth of the intermediate wheel (RIa) is a leading flank (6a) while the passive flank of the teeth of the driving wheel (RMa) is a trailing flank (5a).

14. Chronograph, comprising a gear train as defined in any of claims 1 to 13.

15. Method of realising a chronograph gear train comprising a first wheel (RM), an intermediate rotating part in permanent engagement with the first wheel (RM) and comprising an intermediate wheel (RI), as well as a third wheel (RC) situated substantially in the same plane as the intermediate wheel (RI), one of the first and third wheels being a driving wheel, and the other being a chronograph wheel intended to be linked with a chronograph hand, the gear train being able to assume a coupled position in which the intermediate wheel (RI) is engaged with the third wheel (RC), and an uncoupled position in which the engagement between the intermediate wheel (RI) and the third wheel (RC) is interrupted, each tooth of the intermediate wheel (RI) and third wheel (RC), respectively, having a flank said to be "active" (6, 7) and intended to cooperate with the toothing of the third wheel (RC) and intermediate wheel (RI), respectively, when the gear train is in its coupled position, as well as an opposite flank said to be "passive" (3, 4), the method **characterised in that** during the designing of the chronograph gear train, in order to reduce the risk of an untimely recoil of the chronograph wheel during coupling, the shape of the passive flank (3, 4) of the teeth of the intermediate wheel (RI) and of the teeth of the third wheel (RC) is determined as a function of at least one of the following curves:
- the epicycloidal path (9') of penetration into the toothing of the third wheel (RC) described by the tip (10I) of any (DIn) of the teeth of the intermediate wheel (RI) which, at a given moment during coupling, has its radial axis coincident with the axis (AC) passing through the respective centres (OI, OC) of the intermediate wheel (RI) and third wheel (RC), and its tip (10I) situated on the circumscribed circle (δC) of the third wheel (RC),
- the tangent (9") to this path (9') in the point of intersection between this path (9') and the circumscribed circle (δC) of the third wheel (RC),
- the path (13') of relative penetration into the toothing of the intermediate wheel (RI) described by the tip (10C) of any (DCk) of the teeth of the third wheel (RC) which, at a given moment during coupling, has its radial axis coincident with the axis (AC) passing through the respective centres (OI, OC) of the intermediate wheel (RI) and third wheel (RC), and its tip (10C) situated on the circumscribed circle (δI) of the intermediate wheel (RI), and
- the tangent to this path (13') of relative penetration in the point of intersection between this path (13') of relative penetration and the circumscribed circle (δI) of the intermediate wheel (RI).

## Patentansprüche

1. Chronographenräderwerk, ein erstes Rad (RM), ein Zwischendrehteil, im permanenten Eingriff mit dem ersten Rad (RM) befindlich und ein Zwischenrad (RI) umfassend, sowie ein drittes Rad (RC) umfassend, das sich im Wesentlichen in der gleichen Ebene wie das Zwischenrad (RI) befindet, wobei vom ersten und dritten Rad eines ein führendes Rad und das andere ein Chronographenrad ist, das dafür bestimmt ist, mit einem Chronographenzeiger verbunden zu werden, das Räderwerk eine eingerückte Stellung, in der sich das Zwischenrad (RI) mit dem dritten Rad (RC) im Eingriff befindet, sowie eine ausgekuppelte Stellung einnehmen kann, in der der Eingriff zwischen dem Zwischenrad (RI) und dem dritten Rad (RC) unterbrochen ist, und jeder Zahn des Zwischenrades (RI) bzw. des dritten Rades (RC) eine als "aktiv" bezeichnete Flanke (6, 7), die dafür bestimmt ist, mit der Zahnung des dritten Rades (RC) bzw. des Zwischenrades (RI) zusammenzuwirken, während sich das Räderwerk in seiner eingerückten Stellung befindet, sowie eine entgegengesetzte, als "passiv" bezeichnete Flanke (3, 4) besitzt, **dadurch gekennzeichnet, dass** die Zähne des Zwischenrades (RC) und des dritten Rades (RC) so gestaltet sind, dass, wenn zu einem gegebenen Zeitpunkt während des Einrückens die Radialachse eines beliebigen (DIn) der Zähne des Zwischenrades (RI) und die Radialachse eines beliebigen (DCk) der Zähne des dritten Rades (RC) mit der Achse (AC) zusammenfallen, die durch die jeweiligen Mittelpunkte (OI, OC) des Zwischenrades (RI) und des dritten Rades (RC) verläuft, und die Spitzen (10I, 10C) dieser Zähne (DIn, DCk) miteinander in Berührung stehen, das Profil der passiven Flanke (3) des Zahnes (DIn) des Zwischenrades (RI) bzw. des Zahnes (DCk) des dritten Rades (RC) zumindest in dem Abschnitt des Zahnes, der dazu bestimmt ist, mit der Zahnung des dritten Rades (RC) bzw. des Zwischenrades (RI) zusammenzuwirken, im Wesentlichen der epicycloiden Bahn (9') des Eingriffs der Spitze (10I) des Zahnes (DIn) des Zwischenrades (RI) in die Zahnung des dritten Rades (RC) folgend ausgerichtet ist.

2. Chronographenräderwerk nach Anspruch 1, **dadurch gekennzeichnet, dass** das Profil der aktiven Flanke (6) der Zähne des Zwischenrades (RI) zumindest in dem Abschnitt (1) dieser Zähne, der dafür bestimmt ist, mit der Zahnung des dritten Rades (RC) zusammenzuwirken, konvex ist.

3. Chronographenräderwerk nach Anspruch 1 oder 2, **dadurch gekennzeichnet, dass** das Profil der aktiven Flanke (7) der Zähne des dritten Rades (RC) zumindest in dem Abschnitt dieser Zähne, der dafür bestimmt ist, mit der Zahnung des Zwischenrades (RI) zusammenzuwirken, konvex ist.

4. Chronographenräderwerk nach einem der Ansprüche 1 bis 3, **dadurch gekennzeichnet, dass** das Profil der passiven Flanke (3, 4) des Zahnes (DIn) des Zwischenrades (RI) bzw. des Zahnes (DCk) des dritten Rades (RC) zumindest in dem Abschnitt des Zahnes, der dafür bestimmt ist, mit der Zahnung des dritten Rades (RC) bzw. des Zwischenrades (RI) zusammenzuwirken, gekrümmt ist.

5. Chronographenräderwerk nach einem der Ansprüche 1 bis 3, **dadurch gekennzeichnet, dass** das Profil der passiven Flanke (3, 4) des Zahnes (DIn) des Zwischenrades (RI) bzw. des Zahnes (DCk) des dritten Rades (RC) zumindest in dem Abschnitt des Zahnes, der dafür bestimmt ist, mit der Zahnung des dritten Rades (RC) bzw. des Zwischenrades (RI) zusammenzuwirken, gerade und im Wesentlichen der Tangente zu der Bahn (9') am Berührungspunkt zwischen den Spitzen (10I, 10C) folgend ausgerichtet ist.

6. Chronographenräderwerk nach einem der Ansprüche 1 bis 5, **dadurch gekennzeichnet, dass** das erste Rad (RM), das Zwischenrad (RI) und das dritte Rad (RC) im Wesentlichen in der gleichen Ebene liegen und dass sich das Zwischenrad (RI) im permanenten Eingriff mit dem ersten Rad (RM) befindet.

7. Chronographenräderwerk nach einem der Ansprüche 1 bis 5, **dadurch gekennzeichnet, dass** das Zwischendrehteil ausser dem benannten Zwischenrad (RI2) ein zweites Zwischenrad (RI1) umfasst, das in einer anderen Ebene als das benannte Zwischenrad (RI2), aber im Wesentlichen in der gleichen Ebene wie das erste Rad (RM') liegt, und **dadurch**, dass dieses zweite Zwischenrad (RI1) fest mit dem benannten Zwischenrad (RI2) verbunden ist und im permanenten Eingriff mit dem ersten Rad (RM') steht.

8. Chronographenräderwerk nach Anspruch 6, **dadurch gekennzeichnet, dass** ein distaler Abschnitt (1) der Zähne des Zwischenrades (RI) ausschliesslich mit der Zahnung des dritten Rades (RC) zusammenwirkt und ein proximaler Abschnitt (2) der Zähne des Zwischenrades (RI) ausschliesslich mit der Zahnung des ersten Rades (RM) zusammenwirkt, während sich das Räderwerk in der eingerückten Position befindet.

9. Chronographenräderwerk nach Anspruch 8, **dadurch gekennzeichnet, dass** die passive Flanke (3) der Zähne des Zwischenrades (RI) im proximalen Abschnitt (2) dieser Zähne ein konkaves Profil besitzt.

10. Chronographenräderwerk nach Anspruch 9, **dadurch gekennzeichnet, dass** die Flanke (5) der Zähne des ersten Rades (RM), die mit der Zahnung des Zwischenrades (RI) zusammenwirkt, ein konvexes Profil besitzt, das zum konkaven Profil des proximalen Abschnitts (2) der passiven Flanke (3) der Zähne des Zwischenrades (RI) komplementär ist.

11. Chronographenräderwerk nach einem der Ansprüche 1 bis 10, **dadurch gekennzeichnet, dass** die Anzahl der Zähne des Zwischenrades (RI) und die des dritten Rades (RC) eine solche ist, dass jeder freie Raum zwischen zwei aufeinanderfolgenden Zähnen des Zwischenrades (RI) zwei Zähne des dritten Rades (RC) umfasst.

12. Chronographenräderwerk nach einem der Ansprüche 1 bis 11, **dadurch gekennzeichnet, dass** das erste Rad (RM) das führende Rad und das dritte Rad (RC) das Chronographenrad ist, und **dadurch**, dass die passive Flanke (3) der Zähne des Zwischenrades (RI) eine Hinterflanke und die passive Flanke (4) der Zähne des Chronographenrades (RC) eine Vorderflanke ist.

13. Chronographenräderwerk nach einem der Ansprüche 1 bis 11, **dadurch gekennzeichnet, dass** das erste Rad (RCa) das Chronographenrad und das dritte Rad (RMa) das führende Rad ist, und **dadurch**, dass die passive Flanke der Zähne des Zwischenrades (RIa) eine Vorderflanke (6a) und die passive Flanke der Zähne des führenden Rades (RMa) eine Hinterflanke (5a) ist.

14. Chronograph, ein Räderwerk umfassend, wie es in einem der Ansprüche 1 bis 13 definiert ist.

15. Verfahren zur Realisierung eines Chronographenräderwerkes, ein erstes Rad (RM), ein Zwischendrehteil, im permanenten Eingriff mit dem ersten Rad (RM) befindlich und ein Zwischenrad (RI) umfassend, sowie ein drittes Rad (RC) umfassend, das sich im Wesentlichen in der gleichen Ebene wie das Zwischenrad (RI) befindet, wobei vom ersten und dritten Rad eines ein führendes Rad und das andere ein Chronographenrad ist, das dafür bestimmt ist, mit einem Chronographenzeiger verbunden zu werden, das Räderwerk eine eingerückte Stellung, in der sich das Zwischenrad (RI) mit dem dritten Rad (RC) im Eingriff befindet, sowie eine ausgekuppelte Stellung einnehmen kann, in der der Eingriff zwischen dem Zwischenrad (RI) und dem dritten Rad (RC) unterbrochen ist, und jeder Zahn des Zwischenrades (RI) bzw. des dritten Rades (RC) eine als "aktiv" bezeichnete Flanke (6, 7), die dafür bestimmt ist, mit der Zahnung des dritten Rades (RC) bzw. des Zwischenrades (RI) zusammenzuwirken, während sich das Räderwerk in seiner eingerückten Stellung befindet, sowie eine entgegengesetzte, als "passiv" bezeichnete Flanke (3, 4) besitzt, das Verfahren **dadurch gekennzeichnet, dass** man bei Auslegung des Chronographenräderwerkes, um die Gefahr eines unzeitigen Rückfalls des Chronographenrades beim Einrücken zu verringern, die Gestalt der passiven Flanke (3, 4) der Zähne des Zwischenrades (RI) und der Zähne des dritten Rades (RC) in Abhängigkeit von zumindest einer der folgenden Kurven festlegt:
- der epicycloiden Bahn (9') des Eingriffs in die Zahnung des dritten Rades (RC), die durch die Spitze (10I) eines beliebigen (DIn) der Zähne des Zwischenrades (RI) beschrieben wird, dessen Radialachse zu einem gegebenen Augenblick während des Einrückens mit der Achse (AC) zusammenfällt, die durch die Mittelpunkte (OI, OC) des Zwischenrades (RI) und des dritten Rades (RC) verläuft, und dessen Spitze (10I) sich in diesem Augenblick auf dem Umkreis (δC) des dritten Rades (RC) befindet,
- der Tangente (9") zu dieser Bahn (9') am Schnittpunkt zwischen dieser Bahn (9') und dem Umkreis (δC) des dritten Rades (RC),
- der Bahn (13') des relativen Eingriffs in die Zahnung des Zwischenrades (RI), die durch die Spitze (10C) eines beliebigen (DCk) der Zähne des dritten Rades (RC) beschrieben wird, dessen Radialachse zu einem gegebenen Zeitpunkt während des Einrückens mit der Achse (AC) zusammenfällt, die durch die Mittelpunkte (OI, OC) des Zwischenrades (RI) und des dritten Rades (RC) verläuft und dessen Spitze (10C) sich in diesem Augenblick auf dem Umkreis (δI) des Zwischenrades (RI) befindet, und
- der Tangente zu dieser Bahn (13') des relativen Eingriffs am Schnittpunkt zwischen dieser Bahn (13') des relativen Eingriffs und dem Umkreis (δI) des Zwischenrades (RI).
